# EUROPÄISCHE PATENTSCHRIFT

(11) **EP 3 634 085 B1**
(45) Veröffentlichungstag und Bekanntmachung des Hinweises auf die Patenterteilung: **25.06.2025**
(21) Anmeldenummer: 19195140.9
(22) Anmeldetag: 03.09.2019
(51) Int. Cl.: H05B 6/06

(54) **VERFAHREN UND VORRICHTUNG ZUM BETREIBEN EINES KOCHFELDS, KOCHGESCHIRR UND KOCHFELD**
METHOD AND DEVICE FOR OPERATING A HOTPLATE, COOKWARE AND COOKING HOTPLATE
PROCÉDÉ ET DISPOSITIF DE FONCTIONNEMENT D'UNE PLAQUE DE CUISSON, RÉCIPIENT DE CUISINE ET PLAQUE DE CUISSON

(30) Priorität: 02.10.2018 DE 102018124319
(43) Veröffentlichungstag der Anmeldung: 08.04.2020
(73) Patentinhaber: Miele & Cie. KG, 33332 Gütersloh (DE)
(72) Erfinder: Metz, Thomas, 32257 Bünde (DE); Ennen, Volker, 32130 Enger (DE); Ebke, Daniel, 33613 Bielefeld (DE)

(56) Entgegenhaltungen:
- EP-A1- 2 757 660
- EP-A1- 3 225 918
- EP-A2- 2 210 541
- WO-A1-97/30567
- CH-A2- 711 124
- DE-A1- 102008 054 911
- JP-A- 2007 134 257

## Beschreibung

Die Erfindung betrifft ein Verfahren zum Betreiben eines Kochfelds, sowie ein Kochgeschirr und ein System aus einem Kochgeschirr und einem Kochfeld.

Ein induktionsfähiges Kochgeschirr kann einen wärmeisolierenden Boden aufweisen, um in Verbindung mit einem Kochfeld genutzt werden zu können, das eine Kochoberfläche aus einem Material aufweist, das im Vergleich zu Glaskeramik eine niedrigere Temperaturbeständigkeit Temperaturwechselbeständigkeit aufweist. Mit einer im Vergleich zu Glaskeramik niedrigeren Temperaturbeständigkeit ist gemeint, bei dem Material bei einer Temperatur über 250°C Verfärbungen oder andere Beschädigungen wie Verformungen, Blasenbildung, Risse, etc. auftreten. Der Begriff Temperaturbeständigkeit schließt auch die Temperaturwechselbeständigkeit ein. Hingegen können Glaskeramiken Temperaturen von über 500°C standhalten.

Die DE 10 2006 014 818 A1 beschreibt ein solches Kochgeschirr mit einem wärmeisolierenden Boden. EP2 757 660 A1 beschreibt ein Verfahren zum Betrieb eines Kochfeldes gemäß des Oberbegriffs von Anspruch 1.

Aus den Druckschriften CH 711 124 A2 und DE 10 2008 054 911 A1 sowie JP 2007134257 A ist es bekannt, einen Temperatursensor zur Erfassung der Garguttemperatur in dem Kochgeschirr anzuordnen. Die Garguttemperatur kann als Regelgröße für die vom Kochfeld bereitgestellte Leistung in einem automatisierten oder überwachten Garprozess herangezogen werden. Die Druckschrift EP 3 225 918 A1 zeigt einen Tisch mit einem Sensor zur Erfassung der Garguttemperatur in dem Kochgeschirr.

Der Erfindung stellt sich die Aufgabe ein verbessertes Verfahren zum Betreiben eines Kochfelds, eine verbesserte Vorrichtung zum Betreiben eines Kochfelds, sowie ein verbessertes Kochgeschirr und ein verbessertes Kochfeld zu schaffen.

Erfindungsgemäß wird diese Aufgabe durch ein Verfahren zum Betreiben eines Kochfelds, sowie ein Kochgeschirr und ein System aus Kochgeschirr und Kochfeld gemäß den Hauptansprüchen gelöst. Vorteilhafte Ausgestaltungen und Weiterbildungen der Erfindung ergeben sich aus den nachfolgenden Unteransprüchen.

Die mit der Erfindung erreichbaren Vorteile bestehen darin, dass eine Aufstelltemperatur eines Kochgeschirrs erkannt werden kann, um abhängig von der Aufstelltemperatur eine Funktion eines Kochfelds anzusteuern. Dies ist von Vorteil, um eine Temperatur an einem Boden des Kochgeschirrs begrenzen zu können, wenn eine Kochoberfläche des Kochfelds nicht aus einem Material mit einer hohen Temperaturwechselbeständigkeit wie Glaskeramik ausgeformt ist, sondern beispielsweise aus Holz oder Naturstein. Vorteilhafterweise kann so für die Kochoberfläche des Kochfelds eine Vielzahl an Materialien verwendet werden.

Auch wenn der beschriebene Ansatz anhand eines Haushaltgeräts beschrieben wird, kann der hier beschriebene Ansatz entsprechend im Zusammenhang mit einem gewerblichen oder professionellen Gerät eingesetzt werden.

Es wird ein Verfahren zum Betreiben eines Kochfelds vorgestellt. Das Verfahren umfasst einen Schritt des Einlesens und einen Schritt des Bereitstellens. Im Schritt des Einlesens wird ein Temperatursignal, das eine aktuelle Aufstelltemperatur eines Kochgeschirrs repräsentiert, eingelesen. Im Schritt des Bereitstellens wird ein Steuersignal bereitgestellt, das ausgebildet ist, eine Funktion des Kochfelds anzusteuern. Das Steuersignal wird unter Verwendung eines Vergleichs der durch das Temperatursignal repräsentierten Aufstelltemperatur mit einem Referenzwert bereitgestellt.

Das Kochfeld kann beispielsweise ein Induktionskochfeld sein. Eine Kochoberfläche des Kochfelds kann beispielsweise aus einem Naturstein oder aus Holz ausgeformt sein. Bei dem Kochgeschirr kann es sich um einen Garbehälter wie einen Topf oder eine Pfanne handeln, das für eine Verwendung auf einem solchen Kochfeld geeignet ist. Dazu kann das Kochgeschirr beispielsweise eine isolierende Außenwand oder eine isolierende Hülle aufweisen. Zusätzlich oder alternativ kann das Kochgeschirr eine intrinsische Temperaturbegrenzung oder einen Temperaturüberwachungsmechanismus, beispielsweise einen Übertemperaturschalter, aufweisen. Das Temperatursignal kann einen sensierten Temperaturwert und zusätzlich oder alternativ eine Spannung eines temperatursensitiven Elements repräsentieren. Die Aufstelltemperatur des Kochgeschirrs kann an einem wärmeisolierenden Element wie der Außenwand des Kochgeschirrs erfasst werden. Das Steuersignal kann ausgebildet sein, eine Leistung des Kochfelds einzustellen, beispielsweise die Leistung zu reduzieren. Bei dem Referenzwert kann es sich beispielsweise um einen maximalen Temperaturwert handeln, der beispielsweise abhängig von einer Temperaturbeständigkeit der Kochoberfläche eingestellt sein kann. Das hier vorgestellte Verfahren ist unter Verwendung eines entsprechend ausgebildeten Kochgeschirrs ausführbar. Zusätzlich oder alternativ ist das Verfahren unter Verwendung eines entsprechend ausgebildeten Kochfelds ausführbar. Zudem ist das Verfahren auch auf einem System aus Kochfeld mit Kochgeschirr ausführbar. Ausführungsformen des entsprechend ausgebildeten Kochgeschirrs und Kochfelds sind untenstehend detaillierter beschrieben.

Gemäß einer Ausführungsform kann im Schritt des Einlesens zusätzlich ein Gartemperatursignal eingelesen werden. Das Gartemperatursignal kann eine Temperatur eines Inhalts des Kochgeschirrs repräsentieren. Im Schritt des Bereitstellens kann das Steuersignal unter Verwendung des Gartemperatursignals bereitgestellt werden. Dies ist vorteilhaft, um einen Garprozess in dem Kochgeschirr und damit auf dem Kochfeld überwachen zu können.

Zudem kann im Schritt des Einlesens gemäß einer Ausführungsform ein Erkennungssignal eingelesen werden. Das Erkennungssignal kann einen Typ eines Kochgeschirrs repräsentieren. Im Schritt des Bereitstellens kann das Steuersignal unter Verwendung des Erkennungssignals bereitgestellt werden. Neben dem Typ des Kochgeschirrs kann zusätzlich eine Größe des Kochgeschirrs erkannt werden, um die Funktion des Kochfelds abhängig von dem Typ und der Größe des Kochgeschirrs anzusteuern. Das Erkennen des Typs des Kochgeschirrs ist vorteilhaft, um eine Verwendung von dem für das Kochfeld geeignete Kochgeschirr zu erreichen. Dabei kann das Kochgeschirr beispielsweise als Geschirr mit kalter Wandung, also als ein Geschirr mit einer Außenwand, die in einem Betriebszustand des Kochgeschirrs kälter ist als eine Innenwand des Kochgeschirrs, erkannt werden. Vorteilhafterweise kann so einer Beschädigung des Kochfelds durch eine Verwendung von ungeeignetem Kochgeschirr vermieden werden.

Alternativ oder ergänzend kann auch eine eindeutige ID des Kochgeschirrs erkannt werden. Hierdurch ist es möglich Kochgeschirre des gleichen Typs in gleicher Größe voneinander unterscheiden zu können.

Im Schritt des Bereitstellens kann das Steuersignal gemäß einer Ausführungsform ausgebildet sein, als Funktion des Kochfelds ein Einschalten und zusätzlich oder alternativ ein Ausschalten des Kochfelds anzusteuern. Zusätzlich oder alternativ kann das Steuersignal ausgebildet sein, ein Einstellen einer Leistung des Kochfelds anzusteuern. Zudem kann das Steuersignal auch ausgebildet sein, ein Ausgeben eines Warnsignals anzusteuern. Wenn die Aufstelltemperatur beispielsweise über dem Referenzwert liegt, kann das Steuersignal ausgebildet sein, das Kochfeld abzuschalten oder die Leistung des Kochfelds zu reduzieren. Das Warnsignal kann beispielsweise als akustisches oder visuelles Signal des Kochfelds ausgegeben werden. Zusätzlich oder alternativ kann das Warnsignal auch unter Verwendung einer Warneinrichtung des Kochgeschirrs ausgegeben werden.

Das Verfahren kann gemäß einer Ausführungsform zudem einen Schritt des Sensierens der aktuellen Aufstelltemperatur des Kochgeschirrs umfassen. Das Ergebnis des Sensierens kann als das Temperatursignal bereitgestellt werden. Dazu kann das Kochgeschirr und zusätzlich oder alternativ das Kochfeld beispielsweise eine Temperaturmesseinrichtung umfassen, die ausgebildet ist, das Temperatursignal zu erfassen. Zum Erfassen der Aufstelltemperatur kann ein Sensorelement, beispielsweise ein Temperaturfühler an der wärmeisolierenden Außenwand des Kochgeschirrs angeordnet sein. Vorteilhafterweise kann die Aufstelltemperatur auf diese Weise schnell und zuverlässig erfasst werden. Zudem kann die Aufstelltemperatur auf diese Weise auch über einen Zeitraum, beispielsweise während eines Betriebs des Kochfelds, überwacht werden.

Es wird zudem eine Vorrichtung zum Betreiben eines Kochfelds vorgestellt. Die Vorrichtung umfasst eine Einleseeinrichtung und eine Bereitstelleinrichtung. Die Einleseeinrichtung ist ausgebildet, ein Temperatursignal einzulesen, das eine aktuelle Aufstelltemperatur eines Kochgeschirrs repräsentiert. Die Bereitstelleinrichtung ist ausgebildet, ein Steuersignal zum Ansteuern einer Funktion des Kochfelds bereitzustellen. Das Steuersignal wird unter Verwendung eines Vergleichs der durch das Temperatursignal repräsentierten Aufstelltemperatur mit einem Referenzwert bereitgestellt.

Die hier vorgestellte Vorrichtung kann zudem ausgebildet sein, um die Schritte einer Variante des hier vorgestellten Verfahrens in entsprechenden Einrichtungen durchzuführen, anzusteuern bzw. umzusetzen. Auch durch diese Ausführungsvariante der Erfindung in Form einer Vorrichtung kann die der Erfindung zugrundeliegende Aufgabe schnell und effizient gelöst werden.

Die Vorrichtung kann ausgebildet sein, um Eingangssignale einzulesen und unter Verwendung der Eingangssignale Ausgangssignale zu bestimmen und bereitzustellen. Ein Eingangssignal kann beispielsweise ein über eine Eingangsschnittstelle der Vorrichtung einlesbares Sensorsignal darstellen. Ein Ausgangssignal kann ein Steuersignal oder ein Datensignal darstellen, das an einer Ausgangsschnittstelle der Vorrichtung bereitgestellt werden kann. Die Vorrichtung kann ausgebildet sein, um die Ausgangssignale unter Verwendung einer in Hardware oder Software umgesetzten Verarbeitungsvorschrift zu bestimmen. Beispielsweise kann die Vorrichtung dazu eine Logikschaltung, einen integrierten Schaltkreis oder ein Softwaremodul umfassen und beispielsweise als ein diskretes Bauelement realisiert sein oder von einem diskreten Bauelement umfasst sein.

Von Vorteil ist auch ein Computer-Programmprodukt oder Computerprogramm mit Programmcode, der auf einem maschinenlesbaren Träger oder Speichermedium wie einem Halbleiterspeicher, einem Festplattenspeicher oder einem optischen Speicher gespeichert sein kann. Wird das Programmprodukt oder Programm auf einem Computer oder einer Vorrichtung ausgeführt, so kann das Programmprodukt oder Programm zur Durchführung, Umsetzung und/oder Ansteuerung der Schritte des Verfahrens nach einer der vorstehend beschriebenen Ausführungsformen verwendet werden.

Mit diesem Ansatz wird zudem ein Kochgeschirr vorgestellt. Das Kochgeschirr umfasst eine Ausführungsform der vorstehend genannten Vorrichtung zum Betreiben eines Kochfelds. Auf diese Weise kann bei einer Verwendung des Kochgeschirrs in Verbindung mit dem Kochfeld mit der Kochoberfläche aus einem Material mit einer begrenzten Temperaturwechselbeständigkeit wie Holz oder Naturstein vorteilhafterweise ein Einhalten einer bestimmten Bodentemperatur des Kochgeschirrs erreicht werden.

Das Kochgeschir weist eine Außenwand auf, die ausgebildet ist, thermisch zu isolieren. Das Kochgeschirr weist eine Innenwand auf, die dazu ausgebildet ist, mittels elektromagnetischer Induktion erhitzbar zu sein.

Das Kochgeschirr kann als Außenwand beispielsweise einen wärmeisolierenden Boden aufweisen. Das Kochgeschirr kann auch zweiteilig ausgeformt sein, und beispielsweise einen Innenbehälter aus Edelstahl aufweisen, der in eine wärmeisolierende Hülle eingesetzt werden kann.

Zudem kann das Kochgeschirr gemäß einer Ausführungsform auch eine Induktionsspule aufweisen. Die Induktionsspule kann beispielsweise als Heizelement in einem Zwischenraum zwischen einer Außenwand und einer Innenwand am Boden des Kochgeschirrs angeordnet sein. Wenn der Referenzwert des Temperatursignals erreicht oder überschritten wird, kann die Spule beispielsweise kurzgeschlossen oder getrennt werden. Das Steuersignal kann in diesem Fall beispielsweise eine Impedanzänderung repräsentieren. Zusätzlich oder alternativ kann das Kochgeschirr eine Temperaturmesseinrichtung umfassen. Die Temperaturmesseinrichtung kann beispielsweise ein Sensorelement umfassen, das ausgebildet ist, die Aufstelltemperatur des Kochgeschirrs zu erfassen. Optional kann die Temperaturmesseinrichtung zudem ausgebildet sein, eine Temperatur in oder an dem Garbehälter des Kochgeschirrs zu erfassen, um einen Garprozess zu überwachen. Das Kochgeschirr kann zusätzlich oder alternativ auch eine Kommunikationsschnittstelle umfassen. Die Kommunikationsschnittstelle kann zum drahtlosen Übertragen eines elektrischen Signals ausgebildet sein. Zusätzlich oder alternativ kann die Kommunikationsschnittstelle zum Übertragen eines akustischen und/oder visuellen Signals ausgebildet sein. Auch kann die Kommunikationsschnittstelle ausgebildet sein, das Kochgeschirr signalübertragungsfähig mit dem Kochfeld zu verbinden. Das Steuersignal kann beispielsweise über die Kommunikationsschnittstelle von dem Kochgeschirr an das Kochfeld bereitgestellt werden. Wenn das Steuersignal zum Ansteuern des Warnsignals ausgebildet ist, kann es beispielsweise als akustisches Signal übertragen werden. Alternativ kann das Kochgeschirr auch eine Tonerzeugungseinrichtung und zusätzlich oder alternativ ein Anzeigeelement umfassen. Bei einem Erreichen oder Überschreiten des Referenzwerts kann das Kochgeschirr in diesem Fall ausgebildet sein, einen akustischen und/oder visuellen Warnhinweis auszugeben, um einen Nutzer des Kochgeschirrs zu warnen.

Es wird mit diesem Ansatz zudem ein Kochfeld vorgestellt. Das Kochfeld umfasst eine Ausführungsform der vorstehend genannten Vorrichtung zum Betreiben des Kochfelds. Das Kochfeld kann beispielsweise in Verbindung mit einer Ausführungsform des beschriebenen Kochgeschirrs verwendet werden.

Gemäß einer Ausführungsform kann das Kochfeld zudem eine Kochfeld-Kommunikationsschnittstelle zum drahtlosen Übertragen eines elektrischen und/oder akustischen und/oder visuellen Signals aufweisen. Die Kochfeld-Kommunikationsschnittstelle kann der obenstehend beschriebenen Kommunikationsschnittstelle des Kochgeschirrs ähneln oder entsprechen. Zudem kann die Kommunikationsschnittstelle ausgebildet sein, das Kochfeld signalübertragungsfähig mit dem Kochgeschirr zu verbinden.

Ausführungsbeispiele der Erfindung sind in den Zeichnungen rein schematisch dargestellt und werden nachfolgend näher beschrieben. Es zeigt
- Figur 1: eine schematische Darstellung einer Vorrichtung zum Betreiben eines Kochfelds gemäß einem Ausführungsbeispiel;
- Figur 2: eine schematische Darstellung eines Kochgeschirrs und eines Kochfelds mit einer Vorrichtung zum Betreiben des Kochfelds gemäß einem Ausführungsbeispiel;
- Figur 3: eine schematische Darstellung eines Kochgeschirrs mit einer Vorrichtung zum Betreiben eines Kochfelds gemäß einem Ausführungsbeispiel;
- Figur 4: eine schematische Darstellung eines Kochgeschirrs gemäß einem Ausführungsbeispiel;
- Figur 5: eine schematische Darstellung eines Kochgeschirrs gemäß einem Ausführungsbeispiel;
- Figur 6: eine schematische Darstellung eines Kochgeschirrs gemäß einem Ausführungsbeispiel;
- Figur 7: ein Ablaufdiagramm eines Verfahrens zum Betreiben eines Kochfelds gemäß einem Ausführungsbeispiel.

In der nachfolgenden Beschreibung günstiger Ausführungsbeispiele des vorliegenden Ansatzes werden für die in den verschiedenen Figuren dargestellten und ähnlich wirkenden Elemente gleiche oder ähnliche Bezugszeichen verwendet, wobei auf eine wiederholte Beschreibung dieser Elemente verzichtet wird.

Figur 1 zeigt eine schematische Darstellung einer Vorrichtung 100 zum Betreiben eines Kochfelds gemäß einem Ausführungsbeispiel. Die Vorrichtung 100 umfasst eine Einleseeinrichtung 105 und eine Bereitstelleinrichtung 110. Die Einleseeinrichtung 105 ist ausgebildet, ein Temperatursignal 115 einzulesen. Das Temperatursignal 115 repräsentiert eine aktuelle Aufstelltemperatur eines Kochgeschirrs 120. Die Bereitstelleinrichtung 110 ist ausgebildet, ein Steuersignal 125 zum Ansteuern einer Funktion des Kochfelds bereitzustellen. Das Steuersignal 125 wird unter Verwendung eines Vergleichs der durch das Temperatursignal 115 repräsentierten Aufstelltemperatur mit einem Referenzwert bereitgestellt.

Das Temperatursignal wird hier beispielhaft von dem Kochgeschirr 120 bereitgestellt. Die hier gezeigte Vorrichtung 100 ist in dem Kochgeschirr 120 oder in dem Kochfeld anordbar. Das Steuersignal 125 wird optional an das Kochfeld oder an das Kochgeschirr 120 bereitgestellt.

Gemäß einem Ausführungsbeispiel ist die Einleseeinrichtung 105 zudem zusätzlich dazu ausgebildet, ein Gartemperatursignal 130 einzulesen. Das Gartemperatursignal 130 repräsentiert eine Temperatur eines Inhalts des Kochgeschirrs 120. In diesem Fall ist die Bereitstelleinrichtung 110 dazu ausgebildet, das Steuersignal 125 unter Verwendung des Gartemperatursignals 130 bereitzustellen.

Ferner ist die Einleseeinrichtung 105 gemäß einem Ausführungsbeispiel dazu ausgebildet, ein Erkennungssignal 135 einzulesen. Das Erkennungssignal 135 repräsentiert einen Typ des Kochgeschirrs 120. Die Bereitstelleinrichtung 110 ist dann dazu ausgebildet, das Steuersignal 125 unter Verwendung des Erkennungssignals 135 bereitzustellen.

Das Steuersignal 125 ist gemäß einem Ausführungsbeispiel dazu ausgebildet, als Funktion des Kochfelds ein Einschalten und zusätzlich oder alternativ ein Ausschalten des Kochfelds anzusteuern des Kochfelds anzusteuern. Zudem ist das Steuersignal 125 ausgebildet, ein Einstellen einer Leistung des Kochfelds anzusteuern und zusätzlich oder alternativ ein Ausgeben eines Warnsignals anzusteuern.

Dies ist von Vorteil, wenn für das Kochfeld alternative Oberflächen zur Glaskeramik wie Holz oder Naturstein genutzt werden. Eine Überwachung einer Bodentemperatur des Kochgeschirrs 120 sowie eine Temperaturbegrenzung ist hierbei erforderlich, was mittels der hier gezeigten Vorrichtung 100 umsetzbar ist. Auf diese Weise ist vermeidbar, dass durch beim Induktionskochen auftretende zu hohe Temperaturen und/oder großen Temperaturgradienten, gekoppelt mit einer Wärmeleitfähigkeit des Materials, Verspannungen im Material des Kochfelds auftreten, die das Material potentiell schädigen. Dabei ist das Einlesen des Erkennungssignals 135 vorteilhaft, um das für ein solches Kochfeld geeignete Kochgeschirr 120 zu erkennen. Erst nach erfolgreicher Identifikation wird die Leistung des Kochfelds mittels des Steuersignals 125 angesteuert. Das Erkennen des Kochgeschirrs 120 erfolgt beispielsweise anhand eines per Funk übermittelten eindeutigen Identifikators oder durch das Identifizieren eines Betriebsmerkmals des Kochgeschirrs 120. Zum Erkennen des Typs des Kochgeschirrs 120 wird beispielsweise erfasst, on das Kochgeschirr 120 eine Isolierung, eine intrinsische Temperaturbegrenzung oder eine Temperaturüberwachung aufweist.

Figur 2 zeigt eine schematische Darstellung eines Kochgeschirrs 120 und eines Kochfelds 205 mit einer Vorrichtung 100 zum Betreiben des Kochfelds 205 gemäß einem Ausführungsbeispiel. Das Kochfeld 205 weist eine Kochoberfläche 210 auf und umfasst die Vorrichtung 100, die der anhand von Fig. 1 beschriebenen Vorrichtung ähnelt oder entspricht. Als Kochgeschirr 120 ist beispielhaft ein Kochtopf gezeigt. Die Kochoberfläche 210 ist beispielsweise aus Holz oder einem Naturstein ausformbar.

Das Kochgeschirr 120 weist gemäß dem hier gezeigten Ausführungsbeispiel eine Außenwand 215 auf, die ausgebildet ist, thermisch zu isolieren. Entsprechend wird diese Schicht des Kochgeschirrs 120, die Außenwand 215, auch als Wärmeisolator oder als "kalte Außenwand-Isolierung" bezeichnet. Zum thermischen Isolieren umfasst die Außenwand 215 beispielsweise einen Wärmedämmstoff, oder die Curie-Temperatur der Außenwand 215 ist reduziert. Das Kochgeschirr 120 weist zudem eine Innenwand 220 auf, die dazu ausgebildet ist, mittels elektromagnetischer Induktion erhitzbar zu sein. Das Kochgeschirr 120 weist hier beispielhaft einen Garbehälter mit der Innenwand 220 und einen Wärmeisolator mit der Außenwand 215 auf. Der Garbehälter ist entsprechend aus einem aktiven Material für die Induktion ausgeformt. Das Kochgeschirr 120 ist auch zweiteilig ausführbar: In diesem Fall ist die Außenwand 215 als wärmeisolierende Hülle ausgeformt, und der Garbehälter ist aus der Hülle herausnehmbar ausgeformt.

Gemäß dem hier gezeigten Ausführungsbeispiel umfasst das Kochgeschirr 120 zudem eine Temperaturmesseinrichtung 225 und eine Kommunikationsschnittstelle 230 zum drahtlosen Übertragen eines elektrischen und/oder akustischen und/oder visuellen Signals. Die Temperaturmesseinrichtung 225 weist beispielhaft vier Sensorelemente auf, die als Thermoelemente ausgeführt sind: Ein erster Temperatursensor 240 ist an einer Aufstellfläche, also dem Boden des Kochgeschirrs 120, angeordnet. Der erste Temperatursensor 240 wird entsprechend als "Temperaturfühler Isolierung - Aufstellfläche" bezeichnet. Der erste Temperatursensor 240 ist ausgebildet, die aktuelle Aufstelltemperatur des Kochgeschirrs 120 zu erfassen, um das Temperatursignal bereitzustellen. Ein zweiter Temperatursensor 241 ist an einer Außenseite der Innenwand 220 in Richtung der Aufstellfläche des Kochgeschirrs 120 angeordnet, und wird auch als "Temperaturfühler Topfboden" bezeichnet. An einem seitlichen Abschnitt der Innenwand sind zudem ein dritter Temperatursensor 242 und ein vierter Temperatursensor 243 angeordnet. Der dritte Temperatursensor 242 und der vierte Temperatursensor 243 werden auch als "Temperaturfühler Topfwand" bezeichnet. Mittels des zweiten Temperatursensors 241, des dritten Temperatursensors 242 und dem vierten Temperatursensor 243 werden Temperaturen in oder an der Innenwand 220 und damit in oder an dem Garbehälter des Kochgeschirrs 120 erfasst. Die gemessene Temperatur wird dann gemeinsam mit den weiteren Temperaturen zum Garprozess über die Kommunikationsschnittstelle 230 an das Kochfeld 205 übertragen und zum Bereitstellen des Steuersignals ausgewertet.

Das Kochfeld 205 ist ausgebildet, ansprechend auf das Steuersignal eine Funktion des Kochfelds 205 auszuführen, also beispielsweise die Leistung zu reduzieren, das Kochfeld 205 abzuschalten, oder ein Warnsignal auszugeben.

Zudem kann das Kochfeld 205 gemäß einem Ausführungsbeispiel eine Kochfeld-Kommunikationsschnittstelle umfassen, die der hier gezeigten Kommunikationsschnittstelle 230 ähnelt oder entspricht.

Figur 3 zeigt eine schematische Darstellung eines Kochgeschirrs 120 mit einer Vorrichtung 100 zum Betreiben eines Kochfelds gemäß einem Ausführungsbeispiel. In dem hier gezeigten Ausführungsbeispiel umfasst das Kochgeschirr 120 die Vorrichtung 100, die beispielhaft zwischen der Innenwand 220 und der Außenwand 215 angeordnet ist. Zudem umfasst das Kochgeschirr die Kommunikationsschnittstelle 130 sowie den zweiten, dritten und vierten Temperatursensor 241, 242, 243.

Ferner umfasst das Kochgeschirr gemäß dem hier gezeigten Ausführungsbeispiel einen Übertemperaturschalter 305, der anstelle des ersten Temperatursensors an einer Innenseite der Außenwand 215 in Richtung der Aufstellfläche des Kochgeschirrs 120 angeordnet ist. Der Übertemperaturschalter 305 ist als Bimetallschalter ausführbar und dazu ausgebildet, bei einem Erreichen oder Überschreiten des Referenzwerts der Aufstelltemperatur zu schalten. Das Temperatursignal repräsentiert in diesem Fall einen diskreten Wert, also 0 oder 1. Der Übertemperaturschalter 305 und die Temperatursensoren 241, 242, 243 sind hier beispielhaft an die Kommunikationsschnittstelle 130 angeschlossen. Die Kommunikationsschnittstelle ist dazu ausgebildet, das Steuersignal an das Kochfeld zu übertragen.

Figur 4 zeigt eine schematische Darstellung eines Kochgeschirrs 120 gemäß einem Ausführungsbeispiel. Das hier gezeigte Kochgeschirr 120 ähnelt oder entspricht dem anhand vorhergehender Figuren beschriebenen Kochgeschirr. Gemäß dem hier gezeigten Ausführungsbeispiel ist die Außenwand 215 ausgebildet ist, thermisch zu isolieren, und die Innenwand 220 ist dazu ausgebildet ist, mittels elektromagnetischer Induktion erhitzbar zu sein. Zudem weist das Kochgeschirr 120 die Temperaturmesseinrichtung mit dem ersten Temperatursensor 241, dem zweiten Temperatursensor 242 und dem dritten Temperatursensor 243 auf, sowie die Kommunikationsschnittstelle 230 und den Übertemperaturschalter 305.

Gemäß dem hier gezeigten Ausführungsbeispiel umfasst das Kochgeschirr 120 zudem eine Induktionsspule 405. Die Induktionsspule 405 ist hier dazu ausgebildet, die Kommunikationsschnittstelle 230 mit Spannung zu versorgen, was energieschonend ist, und auch als Energie-Ernten (Energy Harvesting) bezeichnet werden kann. Zudem ist der Übertemperaturschalter 305 mit der Induktionsspule 405 verbunden und dazu ausgebildet, beim Erreichen oder Überschreiten des Referenzwerts der Aufstelltemperatur die Spannungsversorgung zwischen der Induktionsspule 405 und der Kommunikationsschnittstelle 230 zu unterbrechen, um das Kochfeld zum Ausschalten oder Reduzieren der Leistung anzusteuern. Dabei erfolgt das Ansteuern der Funktion des Kochfelds ansprechend auf eine fehlende Kommunikation zwischen der Kommunikationsschnittstelle 230 und dem Kochfeld.

Figur 5 zeigt eine schematische Darstellung eines Kochgeschirrs 120 gemäß einem Ausführungsbeispiel. Das hier gezeigte Kochgeschirr 120 ähnelt oder entspricht dem anhand vorhergehender Figuren beschriebenen Kochgeschirr, und umfasst hier den Übertemperaturschalter 305 sowie die Induktionsspule 405. Als Kommunikationsschnittstelle umfasst das Kochgeschirr 120 hier beispielhaft ein akustisches Modul 505 zur Tonerzeugung, das beispielsweise einen Lautsprecher umfassen kann. Zusätzlich oder alternativ kann das Kochgeschirr auch ein visuelles Modul umfassen, das beispielsweise eine Leuchtdiode aufweisen kann. Gemäß dem hier gezeigten Ausführungsbeispiel ist der Übertemperaturschalter 305 mit dem akustischen Modul 505 verbunden und dazu ausgebildet, beim Erreichen oder Überschreiten des Referenzwerts der Aufstelltemperatur die an das akustische Modul 505 anliegende Spannung zu schalten, um das Ausgeben eines Warnsignals anzusteuern. Dazu ist der Übertemperaturschalter 305 mit einer Spule wie der hier gezeigten Induktionsspule 405 verbunden. Das akustische Modul 505 ist hier beispielhaft in der Außenwand des Kochgeschirrs 120 angeordnet und kann auch als Warnsignalgeber bezeichnet werden. Das Ausgeben eines akustischen Warnsignals mittels des akustischen Moduls 505 und zusätzlich oder alternativ eines visuellen Warnsignals mittels des visuellen Moduls kann dazu ausgebildet sein, einem Benutzer des Kochgeschirrs 120 oder des Kochfelds ein Ausschalten oder Reduzieren der Leistung des Kochfelds anzuzeigen.

Figur 6 zeigt eine schematische Darstellung eines Kochgeschirrs 120 gemäß einem Ausführungsbeispiel. Das hier gezeigte Kochgeschirr 120 ähnelt oder entspricht dem anhand vorhergehender Figuren beschriebenen Kochgeschirr, und umfasst den Übertemperaturschalter 305 und die Induktionsspule 405, die miteinander verbunden sind und beispielhaft im Bereich des Topfbodens zwischen der Innenwand und der Außenwand des Kochgeschirrs 120 angeordnet sind. Der Übertemperaturschalter 305 ist ausgebildet, beim Erreichen oder Überschreiten des Referenzwerts der Aufstelltemperatur die Induktionsspule 405 kurzzuschließen, oder die Verbindung zu der Induktionsspule 405 zu trennen. Dies beeinflusst eine Kopplung zwischen der hier gezeigten Induktionsspule 405 und einer weiteren Spule, die beispielsweise im Kochfeld angeordnet ist, wodurch eine durch das Kochfeld erfassbare Impedanzänderung erfolgt. Das Steuersignal ist in diesem Fall ausgebildet, ansprechend auf die Impedanzänderung die Funktion des Kochfelds anzusteuern, um das Kochfeld auszuschalten oder die Leistung des Kochfelds zu reduzieren.

Figur 7 zeigt ein Ablaufdiagramm eines Verfahrens 700 zum Betreiben eines Kochfelds gemäß einem Ausführungsbeispiel. Das hier gezeigte Verfahren 700 ist in Verbindung mit der obenstehend beschriebenen Vorrichtung ausführbar. Das Verfahren 700 umfasst einen Schritt 705 des Einlesens und einen Schritt 710 des Bereitstellens. Im Schritt 705 des Einlesens wird ein Temperatursignal, das eine aktuelle Aufstelltemperatur eines Kochgeschirrs repräsentiert, eingelesen. Im Schritt 710 des Bereitstellens wird ein Steuersignal, das ausgebildet ist, eine Funktion des Kochfelds anzusteuern, bereitgestellt. Das Steuersignal wird unter Verwendung eines Vergleichs der durch das Temperatursignal repräsentierten Aufstelltemperatur mit einem Referenzwert bereitgestellt.

Gemäß einem Ausführungsbeispiel umfasst das Verfahren 700 zudem einen Schritt 715 des Sensierens der aktuellen Aufstelltemperatur des Kochgeschirrs. Das Ergebnis des Sensierens wird als das Temperatursignals bereitgestellt. Der Schritt 715 des Sensierens wird optional vor dem Schritt 705 des Einlesens durchgeführt.

Umfasst ein Ausführungsbeispiel eine "und/oder"-Verknüpfung zwischen einem ersten Merkmal und einem zweiten Merkmal, so ist dies so zu lesen, dass das Ausführungsbeispiel gemäß einer Ausführungsform sowohl das erste Merkmal als auch das zweite Merkmal und gemäß einer weiteren Ausführungsform entweder nur das erste Merkmal oder nur das zweite Merkmal aufweist.

## Patentansprüche

1. Verfahren (700) zum Betreiben eines Kochfelds (205), wobei das Verfahren (700) folgende Schritte umfasst:
Einlesen (705) eines Gartemperatursignals (130), welches eine Temperatur eines Inhalts des Kochgeschirrs (120) repräsentiert; und
Bereitstellen (710) eines Steuersignals (125), das ausgebildet ist, eine Funktion des Kochfelds (205) anzusteuern, wobei das Steuersignal (125) unter Verwendung des Gartemperatursignals (130) bereitgestellt wird,
**dadurch gekennzeichnet, dass**
im Schritt des Einlesens (705) zusätzlich ein Temperatursignal (115) von einem Temperatursensor (240) des Kochgeschirrs (120) eingelesen wird, welches eine aktuelle Aufstelltemperatur eines Kochgeschirrs (120) repräsentiert; und
im Schritt des Bereitstellens (710) das Steuersignal (125) unter Verwendung eines Vergleichs der durch das Temperatursignal (115) repräsentierten Aufstelltemperatur mit einem Referenzwert bereitgestellt wird.

2. Verfahren (700) gemäß dem vorangegangenen Anspruch, wobei im Schritt (705) des Einlesens ein Erkennungssignal (135) eingelesen wird, das einen Typ eines Kochgeschirrs (120) repräsentiert, wobei im Schritt (710) des Bereitstellens das Steuersignal (125) unter Verwendung des Erkennungssignals (135) bereitgestellt wird.

3. Verfahren (700) gemäß einem der vorangegangenen Ansprüche, wobei im Schritt (710) des Bereitstellens das Steuersignal (125) ausgebildet ist, als Funktion des Kochfelds (205) ein Einschalten des Kochfelds (205) anzusteuern und/oder ein Ausschalten des Kochfelds (205) anzusteuern und/oder ein Einstellen einer Leistung des Kochfelds (205) anzusteuern und/oder ein Ausgeben eines Warnsignals anzusteuern.

4. Verfahren (700) gemäß einem der Ansprüche 1 oder 2, mit einem Schritt (715) des Sensierens der aktuellen Aufstelltemperatur des Kochgeschirrs (120), wobei das Ergebnis des Sensierens als das Temperatursignals (115) bereitgestellt wird.

5. Kochgeschirr (120) mit einer Temperaturmesseinrichtung (225) und einer Vorrichtung (100),
wobei die Vorrichtung (100) eine Einleseeinrichtung (105) umfasst, die ausgebildet ist, ein Temperatursignal (115) einzulesen, und
wobei die Vorrichtung (100) eine Bereitstelleinrichtung (110) umfasst, die ausgebildet ist, ein Steuersignal (120) zum Ansteuern einer Funktion des Kochfelds (205) bereitzustellen,
**dadurch gekennzeichnet, dass**
das Temperatursignal (115) eine aktuelle Aufstelltemperatur eines Kochgeschirrs (120) repräsentiert, und das Steuersignal (125) unter Verwendung eines Vergleichs der durch das Temperatursignal (115) repräsentierten Aufstelltemperatur mit einem Referenzwert bereitgestellt wird,
das Kochgeschirr (120) eine Außenwand (215) aufweist, die ausgebildet ist, thermisch zu isolieren, und eine Innenwand (220) aufweist, die dazu ausgebildet ist, mittels elektromagnetischer Induktion erhitzbar zu sein, und
die Temperaturmesseinrichtung (225) einen Temperatursensor (240) aufweist, welcher an der thermisch isolierenden Außenwand (215) des Kochgeschirrs (120) angeordnet ist.

6. System aus einem Kochfeld (205) und einem Kochgeschirr (120), welches eine Vorrichtung (100) aufweist, die folgende Merkmale umfasst:
wobei die Vorrichtung (100) eine Einleseeinrichtung (105) umfasst, die ausgebildet ist, ein Temperatursignal (115) einzulesen, und
wobei die Vorrichtung (100) eine Bereitstelleinrichtung (110) umfasst, die ausgebildet ist, ein Steuersignal (120) zum Ansteuern einer Funktion des Kochfelds (205) bereitzustellen,
**dadurch gekennzeichnet, dass**
das Temperatursignal (115) eine aktuelle Aufstelltemperatur eines Kochgeschirrs (120) repräsentiert, und das Steuersignal (125) unter Verwendung eines Vergleichs der durch das Temperatursignal (115) repräsentierten Aufstelltemperatur mit einem Referenzwert bereitgestellt wird,
das Kochgeschirr (120) eine Außenwand (215) aufweist, die ausgebildet ist, thermisch zu isolieren, und eine Innenwand (220) aufweist, die dazu ausgebildet ist, mittels elektromagnetischer Induktion erhitzbar zu sein, und dass
die Temperaturmesseinrichtung (225) einen Temperatursensor (240) aufweist, welcher an der wärmeisolierenden Außenwand (215) des Kochgeschirrs (120) angeordnet ist.

7. Kochgeschirr (120) gemäß dem vorhergehenden Anspruch 5, wobei ein zweiter Temperatursensor (241) an einer Außenseite der Innenwand (220) angeordnet ist.

8. Kochgeschirr (120) gemäß einem der vorhergehenden Ansprüche 5 oder 7, wobei das Kochgeschirr (120) zweiteilig ausgeformt ist, und einen Innenbehälter aus Edelstahl aufweist, welcher in eine wärmeisolierende Hülle eingesetzt werden kann.

9. Kochgeschirr (120) oder System gemäß einem der vorhergehenden Ansprüche 5, 7 oder 8, wobei mittels der Vorrichtung (100) das Verfahren gemäß einem der Ansprüche 1 bis 4 durchzuführen.

10. Kochgeschirr (120) gemäß einem der vorhergehenden Ansprüche 5 oder 7 bis 9, mit einer Induktionsspule (405)
und/oder
mit einer Kommunikationsschnittstelle (230) zum drahtlosen Übertragen eines elektrischen und/oder akustischen und/oder visuellen Signals.

11. Kochgeschirr (120) gemäß dem vorhergehenden Ansprüche 5 oder 7 bis 10, wobei die Induktionsspule (405) in einem Zwischenraum zwischen der Außenwand (215) und der Innenwand (220) am Boden des Kochgeschirrs (120) angeordnet ist.

12. Kochgeschirr (120) gemäß einem der vorhergehenden Ansprüche 5 oder 7 bis 11, wobei die Induktionsspule (405) kurzgeschlossen oder getrennt wird, wenn der Referenzwert des Temperatursignals (115) erreicht oder überschritten wird.

13. System gemäß einem dem vorhergehenden Anspruch 6, wobei das Kochfeld (205) eine Kochoberfläche (210) aus einem Material mit einer gegenüber Glaskeramik begrenzten Temperaturwechselbeständigkeit aufweist, beispielsweise ist die Kochoberfläche (210) aus Holz oder einem Naturstein ausgeformt.

14. System gemäß einem der vorhergehenden Ansprüche 6 oder 13, wobei das Kochfeld (205) eine Kochfeld-Kommunikationsschnittstelle zum drahtlosen Übertragen eines elektrischen und/oder akustischen und/oder visuellen Signals aufweist.

## Claims

1. Method (700) for operating a hob (205), the method (700) comprising the following steps:
reading (705) a cooking temperature signal (130) which represents a temperature of a content of the cooking utensil (120); and
providing (710) a control signal (125) which is designed to control a function of the hob (205), the control signal (125) being provided using the cooking temperature signal (130),
**characterised in that**
in the reading step (705), a temperature signal (115) from a temperature sensor (240) of the cooking utensil (120) is additionally read, which signal represents a current placement temperature of a cooking utensil (120); and
in the providing step (710), the control signal (125) is provided by comparing the placement temperature represented by the temperature signal (115) with a reference value.

2. Method (700) according to any of the preceding claims, wherein, in the reading step (705), a recognition signal (135) is read, which represents a type of cooking utensil (120), wherein, in the providing step (710), the control signal (125) is provided using the recognition signal (135).

3. Method (700) according to either of the preceding claims, wherein, in the providing step (710), the control signal (125) is designed to control switching on of the hob (205) and/or switching off of the hob (205) and/or an adjustment of a power of the hob (205) and/or an output of a warning signal as a function of the hob (205).

4. Method (700) according to either of claims 1 or 2, comprising a step (715) of sensing the current placement temperature of the cooking utensil (120), wherein the result of the sensing is provided as the temperature signal (115).

5. Cooking utensil (120) having a temperature measuring device (225) and an apparatus (100),
the apparatus (100) comprising a reading device (105) which is designed to read a temperature signal (115), and
the apparatus (100) comprising a providing device (110) which is designed to provide a control signal (120) for controlling a function of the hob (205),
**characterised in that**
the temperature signal (115) represents a current placement temperature of a cooking utensil (120), and the control signal (125) is provided by comparing the placement temperature represented by the temperature signal (115) with a reference value,
the cooking utensil (120) has an outer wall (215) which is designed to thermally insulate, and with an inner wall (220) which is designed to be heatable by means of electromagnetic induction, and
the temperature measuring device (225) has a temperature sensor (240) which is arranged on the thermally insulating outer wall (215) of the cooking utensil (120).

6. System comprising a hob (205) and a cooking utensil (120) which has an apparatus (100), comprising the following features:
the apparatus (100) comprising a reading device (105) which is designed to read a temperature signal (115), and
the apparatus (100) comprising a providing device (110) which is designed to provide a control signal (120) for controlling a function of the hob (205),
**characterised in that**
the temperature signal (115) represents a current placement temperature of a cooking utensil (120), and the control signal (125) is provided by comparing the placement temperature represented by the temperature signal (115) with a reference value, **and in that**
the cooking utensil (120) has an outer wall (215) which is designed to thermally insulate, and with an inner wall (220) which is designed to be heatable by means of electromagnetic induction, **and in that**
the temperature measuring device (225) has a temperature sensor (240) which is arranged on the heat-insulating outer wall (215) of the cooking utensil (120).

7. Cooking utensil (120) according to the preceding claim 5, wherein a second temperature sensor (241) is arranged on an outer side of the inner wall (220).

8. Cooking utensil (120) according to any of the preceding claims or 7, wherein the cooking utensil (120) is formed in two parts and has an inner container made of stainless steel, which can be inserted into a heat-insulating casing.

9. Cooking utensil (120) or system according to any of the preceding claims 5, 7 or 8, wherein the method according to any of claims 1 to 4 is carried out by means of the apparatus (100).

10. Cooking utensil (120) according to any of the preceding claims 5 or 7 to 9, having an induction coil (405)
and/or
having a communication interface (230) for wirelessly transmitting an electrical and/or acoustic and/or visual signal.

11. Cooking utensil (120) according to any of the preceding claims 5 or 7 to 10, wherein the induction coil (405) is arranged in a space between the outer wall (215) and the inner wall (220) at the bottom of the cooking utensil (120).

12. Cooking utensil (120) according to any of the preceding claims 5 or 7 to 11, wherein the induction coil (405) is short-circuited or disconnected when the reference value of the temperature signal (115) is reached or exceeded.

13. System according to the preceding claim 6, wherein the hob (205) has a cooking surface (210) made of a material which has a limited thermal shock resistance compared to glass ceramics, for example the cooking surface (210) is formed from wood or a natural stone.

14. System according to any of the preceding claims or 13, wherein the hob (205) has a hob communication interface for wirelessly transmitting an electrical and/or acoustic and/or visual signal.

## Revendications

1. Procédé (700) permettant de faire fonctionner une plaque de cuisson (205), dans lequel le procédé (700) comprend les étapes suivantes :
lecture (705) d'un signal de température de cuisson (130) qui représente une température d'un contenu de l'ustensile de cuisson (120) ; et
fourniture (710) d'un signal de commande (125) qui est configuré pour commander une fonction de la plaque de cuisson (205), dans lequel le signal de commande (125) est fourni en utilisant le signal de température de cuisson (130),
**caractérisé en ce que**
dans l'étape de lecture (705), un signal de température (115) provenant d'un capteur de température (240) de l'ustensile de cuisson (120) est en outre lu, lequel signal de température représente une température de mise en place actuelle d'un ustensile de cuisson (120) ; et
dans l'étape de fourniture (710), le signal de commande (125) est fourni en utilisant une comparaison de la température de mise en place représentée par le signal de température (115) avec une valeur de référence.

2. Procédé (700) selon l'une des revendications précédentes, dans lequel, dans l'étape (705) de lecture, un signal de reconnaissance (135) est lu, lequel représente un type d'ustensile de cuisson (120), dans lequel, à l'étape (710) de fourniture, le signal de commande (125) est fourni en utilisant le signal de reconnaissance (135).

3. Procédé (700) selon l'une des revendications précédentes, dans lequel, à l'étape (710) de fourniture, le signal de commande (125) est configuré pour, en fonction de la plaque de cuisson (205), commander une mise en marche de la plaque de cuisson (205) et/ou commander une mise hors tension de la plaque de cuisson (205) et/ou commander un réglage d'une puissance de la plaque de cuisson (205) et/ou commander une émission d'un signal d'avertissement.

4. Procédé (700) selon l'une des revendications 1 ou 2, comportant une étape (715) de détection de la température de mise en place actuelle de l'ustensile de cuisson (120), dans lequel le résultat de la détection est fourni en tant que signal de température (115).

5. Ustensile de cuisson (120) comportant un appareil de mesure de température (225) et un dispositif (100),
dans lequel le dispositif (100) comprend un appareil de lecture (105) qui est configuré pour lire un signal de température (115), et
dans lequel le dispositif (100) comprend un appareil de fourniture (110) qui est configuré pour fournir un signal de commande (120) pour commander une fonction de la plaque de cuisson (205),
**caractérisé en ce que**
le signal de température (115) représente une température de mise en place actuelle d'un ustensile de cuisson (120), et le signal de commande (125) est fourni en utilisant une comparaison de la température de mise en place représentée par le signal de température (115) avec une valeur de référence,
l'ustensile de cuisson (120) présente une paroi extérieure (215) qui est conçue pour isoler thermiquement, et comportant une paroi intérieure (220) qui est conçue pour être chauffée par induction électromagnétique, et
l'appareil de mesure de température (225) présente un capteur de température (240) qui est disposé sur la paroi extérieure (215) thermiquement isolante de l'ustensile de cuisson (120).

6. Système composé d'une plaque de cuisson (205) et d'un ustensile de cuisson (120) qui présente un dispositif (100) qui comprend les caractéristiques suivantes :
dans lequel le dispositif (100) comprend un appareil de lecture (105) qui est configuré pour lire un signal de température (115), et
dans lequel le dispositif (100) comprend un appareil de fourniture (110) qui est configuré pour fournir un signal de commande (120) pour commander une fonction de la plaque de cuisson (205),
**caractérisé en ce que**
le signal de température (115) représente une température de mise en place actuelle d'un ustensile de cuisson (120), et le signal de commande (125) est fourni en utilisant une comparaison de la température de mise en place représentée par le signal de température (115) avec une valeur de référence, et **en ce que**
l'ustensile de cuisson (120) comportant une paroi extérieure (215) qui est conçue pour isoler thermiquement, et comportant une paroi intérieure (220) qui est conçue pour être chauffée par induction électromagnétique, et **en ce que**
l'appareil de mesure de température (225) présente un capteur de température (240) qui est disposé sur la paroi extérieure (215) thermiquement isolante de l'ustensile de cuisson (120).

7. Ustensile de cuisson (120) selon la revendication 5 précédente, dans lequel un second capteur de température (241) est disposé sur une face extérieure de la paroi intérieure (220).

8. Ustensile de cuisson (120) selon l'une des revendications précédentes ou 7, dans lequel l'ustensile de cuisson (120) est formé en deux parties et présente un récipient intérieur en acier inoxydable qui peut être inséré dans une enveloppe thermiquement isolante.

9. Ustensile de cuisson (120) ou système selon l'une des revendications précédentes 5, 7 ou 8, dans lequel, au moyen du dispositif (100), le procédé selon l'une des revendications 1 à 4 est mis en œuvre.

10. Ustensile de cuisson (120) selon l'une des revendications précédentes 5 ou 7 à 9, comportant une bobine d'induction (405)
et/ou
comportant une interface de communication (230) pour la transmission sans fil d'un signal électrique et/ou acoustique et/ou visuel.

11. Ustensile de cuisson (120) selon l'une des revendications précédentes 5 ou 7 à 10, dans lequel la bobine d'induction (405) est disposée dans un espace intermédiaire entre la paroi extérieure (215) et la paroi intérieure (220) au fond de l'ustensile de cuisson (120).

12. Ustensile de cuisson (120) selon l'une des revendications précédentes 5 ou 7 à 11, dans lequel la bobine d'induction (405) est court-circuitée ou déconnectée lorsque la valeur de référence du signal de température (115) est atteinte ou dépassée.

13. Système selon la revendication 6 précédente, dans lequel la plaque de cuisson (205) présente une surface de cuisson (210) en un matériau comportant une résistance aux changements de température limitée par rapport à la vitrocéramique, par exemple la surface de cuisson (210) est formée à partir de bois ou d'une pierre naturelle.

14. Système selon l'une des revendications précédentes ou 13, dans lequel la plaque de cuisson (205) présente une interface de communication de plaque de cuisson pour la transmission sans fil d'un signal électrique et/ou acoustique et/ou visuel.
